# EUROPÄISCHE PATENTSCHRIFT

(11) **EP 0 450 043 B1**
(45) Veröffentlichungstag und Bekanntmachung des Hinweises auf die Patenterteilung: **11.08.1999**
(21) Anmeldenummer: 90916281.0
(22) Anmeldetag: 09.10.1990
(51) Int. Cl.: D01H 1/22

(54) **STRECKE ZUM VERZIEHEN VON FASERBÄNDERN**
DRAWING FRAME FOR DRAWING SLIVERS
BANC D'ETIRAGE POUR ETIRER DES RUBANS DE FIBRES

(30) Priorität: 17.10.1989 DE 3934576
(43) Veröffentlichungstag der Anmeldung: 09.10.1991
(73) Patentinhaber: Rieter Ingolstadt Spinnereimaschinenbau AG, 85055 Ingolstadt (DE)
(72) Erfinder: OEXLER, Rudolf, D-8070 Ingolstadt (DE)
(86) Internationale Anmeldenummer: EP9001688
(87) Internationale Veröffentlichungsnummer: WO9105893

(56) Entgegenhaltungen:
- CH-A- 524 695
- GB-A- 262 015
- US-A- 1 538 349
- US-A- 1 538 349
- US-A- 2 519 769
- US-A- 3 434 273
- MELLIAND TEXTILBERICHTE INTERNATIONAL. vol. 63, no. 11, November 1982, HEIDELBERG DE Seiten 753 - 759; Hans-Georg Tope: "Verminderung der Verlustleistung von Tangentialriemen-angetriebenen Textilmaschinen" siehe Seite 754, Spalte 2, letzter Absatz; Figur 4

## Beschreibung

Die Erfindung betrifft eine Strecke zum Verziehen von Faserbändern mit Vorverzugs- und Hauptverzugswalzenpaaren bildenden Streckwerkswalzen und mit Kraftübertragungsmitteln zum Antrieb der Streckwerkswalzen sowie der Bandablage.

Es ist bekannt, für den Verzug von Faserbändern Streckwerke mit zwei oder mehr Walzenpaaren zu verwenden. Die Walzenpaare weisen eine vom Streckwerkseingang zum Streckwerksausgang gesteigerte Umfangsgeschwindigkeit auf. An den Walzenpaaren ist die Unterwalze zur Erzeugung eines schlupffreien Antriebs, welcher für einen ordnungsgmeäßen Verzugs der Faserbänder unbedingt erforderlich ist, mittels Zahnrädern oder Zahnriemen angetrieben. Die Oberwalzen werden gegen die Unterwalzen gepreßt und klemmen hierdurch das zwischen ihnen durchlaufende Fasermaterial.

Es hat sich gezeigt, daß sich sowohl der Zahnradantrieb als auch der Zahnriemenantrieb der Streckwerkswalzen im Betrieb ungünstig auf die Gleichmäßigkeit des Faserbandverzugs auswirkt.

Bei den Zahnradantrieben bewirkt das zwischen den einzelnen Zähnen der Zahnräder vorhandene Spiel, daß insbesondere beim Anlaufen des Streckwerks die Walzenpaare nicht gleichzeitig, sondern nacheinander angetrieben werden. Hierdurch entstehen Ungleichmäßigkeiten im Faserbandverzug.

In der DE-OS 20 44 996 wurde vorgeschlagen, daß der Antrieb der Verzugswalzen über Zahnriemen erfolgt. Bei Verwendung derartiger Antriebe wurde festgestellt, daß durch Schmutzansammlungen zwischen den Zähnen der Antriebs- und Umlenkräder, über welche die Zahnriemen geführt sind, sowie zwischen den Zähnen der Zahnriemen im Betrieb ungleichförmige Drehbewegungen der Streckwerkswalzen zustandekommen. Diese Ungleichförmigkeiten führen zu Störungen im Verzug des Faserbandes, sowie zu einem erhöhten Verschleiß der Antriebselemente.

Die US-PS 1.538.349 beschreibt ein Riemengetriebe zur Änderung einer Drehzahl. Es sind keine Hinweise zu entnehmen, wie der Antrieb der Verzugswalzenpaare im Hochgeschwindigkeitsbereich zu realisieren sei.

Insbesondere beim Einsatz kleiner Zahnräder und bei Zahnriemen mit kleiner Zahnteilung, wie sie bei den Vorverzugswalzen aufgrund der beengten Platzverhältnisse benötigt werden, wirkt sich die Verschmutzung der Zahnlücken sehr gravierend aus. Die Reinigung der Antriebs- und Umlenkräder sowie der Zahnriemen ist zeitaufwendig.

Neben den Verschmutzungen wirkt sich bei den immer höher werdenden Verzugsgeschwindigkeiten das Schwingungsverhalten des Antriebsmittels stark auf die Gleichmäßigkeit des Faserbandverzuges aus. Zahnriemenantriebe weisen bei hohen Verzugsgeschwindigkeiten ein ungünstiges Schwingungsverhalten auf.

Die Aufgabe der Erfindung besteht darin, einen Antrieb der Strekke zu schaffen, welcher weitestgehend wartungsfrei und ohne Schlupf einen ordnungsgemäßen, gleichmäßigen und schnellen Antrieb der Streckwerkswalzen wie auch der Bandablage ermöglicht.

Ausgehend von einer Strecke gemäß DE-OS 20 44 996 wird diese Aufgabe erfindungsgemäß dadurch gelöst, daß zum Antrieb der Streckwerkswalzen Kraftübertragungsmittel eingesetzt werden, wobei wenigstens eines dieser Kraftübertragungsmittel ein Triebscheiben umschlingender Flachriemen ist und daß die Umschlingung wenigstens einer der Triebscheiben durch den Flachriemen mittels Anordnung von Umlenkrollen auf einen Umschlingungswinkel von mindestens 180° vergrößert ist und der Flachriemen beim Umlauf in unterschiedlicher Laufrichtung umgelenkt ist, so daß ein Reinigungseffekt eintritt.
Flachriemen erlauben überraschenderweise in hervorragender Art hohe Geschwindigkeiten der Streckwerkswalzen mit Liefergeschwindigkeiten von mehr als 500 m/min. Ihr Einsatz als Kraftübertragungsmittel für den Antrieb von Streckwerkswalzen scheiterte bisher offenbar daran, daß es nicht möglich erschien, hiermit eine schlupffreie Übertragung der Antriebskräfte zu gewährleisten. Durch die Anordnung von Umlenkscheiben zur Erhöhung der Umschlingungswinkel des Flachriemens um die Triebscheiben der Streckwerkswalzen ist es nun erstmals gelungen, auf dem Gebiet der Walzenstreckwerke schlupffreie und somit präzise einstellbare Drehzahlen von Streckwerkswalzen zu erreichen. Durch die Anordnung von Umlenkscheiben ist die Umschlingung der Triebscheiben durch die Flachriemen derart vergrößerbar, daß die Kraftübertragung vom Antriebsmotor auf die Streckwerkswalzen schlupffrei erfolgt. Ein weiterer Vorteil wird dadurch erzielt, daß der Flachriemen nacheinander beidseitig von Umlenk- oder Triebscheiben beaufschlagt ist. Dadurch wird der Flachriemen pro Umlauf sowohl links als auch rechts gebogen. Durch diese unterschiedliche Biegung des Flachriemens wird eine Reinigung und damit eine konstante übertragbare Kraft gewährleistet.

Vorteilhafterweise werden die Vorverzugswalzen mittels eines Flachriemens antriebsmäßig miteinander verbunden. Hierdurch ergibt sich eine genaue Zuordnung der Geschwindigkeitsverhältnisse der Vorverzugswalzenpaare. Ist in Riemenlaufrichtung zwischen Antriebsscheibe und Abtriebsscheibe der Vorverzugswalzen wenigstens eine Umlenkrolle angeordnet, so wird auch dieser Flachriemen bei einem Umlauf wechselseitig gebogen, dadurch gereinigt und die Umschlingung vergrößert.

Als vorteilhaft hat sich ein Umschlingungswinkel zwischen Flachriemen und Triebscheibe der Streckwerksunterwalze von mindestens 180° erwiesen. Bei dieser Umschlingung stellte sich ein im wesentlichen schlupffreier Antrieb der Vorverzugswalzen ein. Wird der Flachriemen über eine Umlenkrolle geführt, welche zur Erzeugung der erforderlichen Riemenspannung an einem mit einem Federelement versehenen Spannhebel angeordnet ist, so wird in vorteilhafter Weise ein gleichmäßiger Lauf der Streckwerkswalzen gewährleistet.

Beim Einsatz des Flachriemens in stark staubiger Umgebung ist die Anordnung von Reinigungseinrichtungen vorteilhaft. Diese Reinigungseinrichtungen wirken auf die Kontaktflächen der Triebscheiben, der Umlenkrollen, sowie der Laufflächen des Flachriemens. Es wird damit vermieden, daß Verunreinigungen auf dem Flachriemen, den Scheiben und Rollen eingewalzt werden und somit die Reibparameter ungünstig verändern, wodurch Schlupf entstehen würde. Dies würde zu einer ungewollten Veränderung der Übersetzungsverhältnisse der Streckwerkswalzen führen.

Zur Veränderung des Verzugs des Faserbandes ist es vorteilhaft, wenn wenigstens eine der Triebscheiben an den Streckwerkswalzen auswechselbar angeordnet ist. Durch den Einsatz von Triebscheiben unterschiedlichen Durchmessers ist die Änderung der Übersetzungsverhältnisse erreichbar.

In vorteilhafter Weiterbildung der Vorrichtung ist der Flachriemen über eine Umlenkrolle geführt, die an einem freien Ende eines um eine Achse schwenkbaren Spannhebels drehbar gelagert ist. Der Spannhebel ist mittels einer Feder derart mit einem ortsfesten Gehäuseteil verbunden, daß die Spannrolle eine Spannkraft auf den Flachriemen ausübt. Der Federweg der Feder ist vorteilhafterweise so groß, daß bei Einsatz unterschiedlicher Triebscheibendurchmesser der Flachriemen weiterhin auf seine Sollspannung bringbar ist. Diese Sollspannung ist mittels einer an den Spannhebel angeordneten Klemmschraube fixierbar.

Als vorteilhaftes Material für die Flachriemen hat sich Kautschuk ergeben. Flachriemen aus Kautschuk erzielten gute Ergebnisse hinsichtlich Dehnverhalten, Schlupf in Kombination mit Triebscheiben aus Stahl sowie Schwingungsverhalten. Sind die Flachriemen mit Zugelementen aus Polyamid versehen, so ergeben sich gute Ergebnisse hinsichtlich Verzugsgleichmäßigkeit des Faserbandes.

Sind die Flachriemen mit Aramid-Zugelementen versehen, so sind die Ergebnisse hinsichtlich des Schwingungsverhaltens des Flachriemens nochmals verbesserbar.

Beim Einsatz von Flachriemen, bei denen wenigstens die Oberflächen, welche in Kontakt mit den Triebscheiben treten, strukturiert sind, ergeben sich hohe Reibwerte, die zu einem schlupffreien Antrieb der Streckwerkswalzen beitragen.

Ein Ausführungsbeispiel der Erfindung wird anhand der Figuren erläutert.

Es zeigt:
- Fig. 1: einen Ausschnitt us dem Getriebeplan einer Strecke
- Fig. 2: einen Vorverzugsa trieb
- Fig. 3: einen Hauptverzugsantrieb.

Der in Fig. 1 dargestellte Ausschnitt aus einem Getriebeplan einer Strecke zeigt die Verbindungen zwischen Motor 1 und Streckwerkswalzen 30, 31, 32. Insbesondere die Streckwerksunterwalzen sind mit Flachriemen angetrieben. Die Drehung der Streckwerksoberwalzen wird mittels Andruck der Oberwalzen an die Unterwalzen bewerkstelligt.

Die vom Motor 1 angetriebenen Triebscheiben 2 sind mittels eines Flachriemens 20 und Triebscheiben 3 mit einer Hauptantriebswelle 40 verbunden. Triebscheiben 2 und 3 sind als Stufenwalzen ausgebildet, wodurch unterschiedliche Übersetzungsverhältnisse durch Umlegen des Flachriemens 20 erzielbar sind.

Von der Hauptantriebswelle 40 werden über Triebscheiben 4 und 10 die Drehungen für die Streckwerkswalzen 30, 31, 32 abgegriffen. Die Triebscheibe 4 ist mittels eines Riemens 22 und einer Triebscheibe 5 mit einer Zwischenantriebswelle 41 antriebsmäßig verbunden. Von der Zwischenantriebswelle 41 wird über Triebscheibe 6 und 7, welche über einen Riemen 23 verbunden sind, die Streckwerkswalze 30 angetrieben. Durch die Anordnung der Triebscheiben 4, 5, 6 und 7, welche unterschiedliche Durchmesser aufweisen, ist in Abhängigkeit von dem zu verstreckenden Faserband sowie von dem auf das Faserband aufzubringenden Verzuges eine geeignete Drehbewegung auf die Streckwerkswalze 30 aufzubringen. Durch Wechsel der Scheiben 4, 5, 6 oder 7 sind Drehzahländerungen der Streckwerkswalze 30 zu bewirken. Für diesen Antrieb im Verzugsänderungsgetriebe werden vorzugsweise Zahnriemen vorgesehen.

Die einen Vorverzug des Faserbandes bewirkenden Streckwerkswalzen 30, 31 sind antriebsmäßig mittels eines Flachriemens 24 verbunden. Durch geeignete Durchmesserwahl der Triebscheiben 8 und 9 ist ein Drehzahlverhältnis der Streckwerkswalzen 30, 31 zueinander erreichbar, welches die Größe des Vorverzuges des Faserbandes bestimmt. Als vorteilhaft haben sich Triebscheiben 8 und 9 ergeben, welche im wesentlichen Durchmesser zwischen 20 und 40 mm aufweisen. Zur Anpassung an unterschiedliches zu verstreckendes Fasermaterial ist der Abstand der Streckwerkswalzen, insbesondere der Vorverzugswalzen 30, 31 zueinander veränderlich.

Von der Hauptantriebswelle 40 wird mittels der Triebscheibe 10 und eines Flachriemens 21 eine Drehbewegung abgegriffen, welche über eine Triebscheibe 11 auf eine Zwischenantriebswelle 42 zum Antrieb der Kalanderwalzen 421 sowie zum Antrieb von Drehteller 437 und Kannenteller 46 dient. Von dem Flachriemen 21 wird weiterhin mittels einer Triebscheibe 12 die Drehbewegung der Streckwerkswalze 32 abgegriffen. Die Streckwerkswalze 32 bewirkt den Hauptverzug des Faserbandes.

Das von der Streckwerkswalze 32 abgelieferte Faserband mit der Laufrichtung A wird von den Kalanderwalzen 442 in das Ablegerohr 438 des Ablegerades 437 gebracht und von diesem rotierenden Ablegerohr 438 in eine sich evtl. drehende Kanne 47 abgelegt. Die Kalanderwalzen 442 werden über die Zwischenantriebswelle 42 und eine Treibscheibe 44 über einen Flachriemen 441 angetrieben. Der Drehteller 437 wird über eine Treibscheibe 43 die auf der Zwischenantriebswelle 42 vorgesehen wird mittels eines Flachriemens 431, der über Umlenkrollen 432 in Form eines Winkeltriebes die Treibscheibe 434 antreibt, angetrieben, wobei letztere - mit der Treibscheibe 435 festverbunden - über den Flachriemen 436 den Drehteller 437 antreibt. Der Einsatz des in Form eines Winkeltriebes angeordneten Flachriemens ist wesentlich kostengünstiger und betriebssicherer als ein ebenso verwendbares Kegelradgetriebe. Über die Treibscheibe 434 wird der Kannenteller 46 mittels des Antriebes 45 angetrieben, um die Kanne 47 wahlweise während des Befüllvorganges in Drehung zuversetzen. Diese vorteilhafte Anordnung ermöglicht es, ein absolut ruckfreies Ablegen des Faserbandes in die Kanne durchzuführen und damit auch die problemlose Vorlage bei weiterverarbeiteten Maschinen zu garantieren.

In Fig. 2 ist der Antrieb der Vorverzugswalzen dargestellt. Die Triebscheiben 8 und 9 sind mittels des Flachriemens 24 antriebsmäßig miteinander verbunden. In Bandlaufrichtung P ist zwischen der Triebscheibe 8 und der Triebscheibe 9 eine Umlenkrolle 13 angeordnet. Durch die Umlenkrolle 13 wird in vorteilhafter Weise bewirkt, daß die Triebscheiben 8 und 9 über einen großen Bereich ihrer Umfangsfläche von dem Flachriemen 24 beaufschlagt sind. Die Triebscheibe 8 wird von dem Flachriemen 24 in einem Umschlingungswinkel umschlungen, welcher mehr als 180° beträgt. Gleiches gilt für die Triebscheibe 9. Auch diese Triebscheibe 9 wird von dem Flachriemen 24 in einem Umschlingungswinkel umschlungen, welcher ebenfalls größer als 180° ist. Hierdurch wird in vorteilhafter Weise erreicht, daß die Reibkraft zwischen Flachriemen 24 und Triebscheibe 8 bzw. 9 derart groß ist, daß ein schlupffreier Antrieb der mit den Triebscheiben 8 und 9 verbundenen Streckwerkswalzen 30 und 31 erreichbar ist. Als vorteilhafte Reibpartner haben sich für den Flachriemen 24 Kautschuk und für die Triebscheiben 8 bzw. 9 Stahl ergeben. Insbesondere synthetischer Kautschuk, z.B. Acrylnitril-Butadien-Kautschuk mit strukturierter Oberfläche ergibt sehr günstige Reibwerte von π ≈ 0,7. Sind die Flachriemen mit Polyamid-Zugelementen versehen, so sind die Flachriemen so stark dehnbar, daß die erzeugbare Riemenspannung hohe Laufruhe und somit gute Verzugsergebnisse liefert.

Vorteilhafterweise ist die Umlenkrolle 13 ortsfest derart zwischen den Triebscheiben 8 und 9 angeordnet, daß unabhängig von der Größe der Triebscheiben 8 und 9 eine Umschlingung von mehr als 180° gewährleistet ist. Zur Verarbeitung unterschiedlichen Fasermaterials werden die Streckwerkswalzenabstände verändert. Um eine Verringerung der Umschlingungswinkel z. B. auf weniger als 180° zu vermeiden, sind wenigstens zwei Befestigungspunkte für die Umlenkrolle 13 vorgesehen, an denen die Umlenkrolle 13 ortsfest zwischen den Triebscheiben 8, 9 angeordnet ist.

Ebenso vorteilhaft wird die Umlenkrolle 13 derart angeordnet, daß sich die Spannrolle und die Umlenkrolle auf der gleichen Seite der Ebene, in der die Achsen der Vorverzugswalzen liegen befinden. Diese Ebene teilt den Raum in zwei Bereiche, wobei die Spannrolle und die Umlenkrolle beide in einem dieser Bereiche liegen.

Beim Einsatz von Polyamid-Flachriemen ergibt sich der Vorteil, daß diese Art von Riemen im praktischen Einsatzfall nicht überdehnbar sind. Es ist dadurch eine einfache Montage der Flachriemen möglich. Für den Fall einer hochpräzisen Verstreckung des Faserbandes oder bei Verwendung extrem hoher Verzugsgeschwindigkeiten hat sich der Einsatz von Flachriemen bewährt, welche mit Aramid-Zugkörpern versehen sind. Derartige Flachriemen weisen gegenüber dem Polyamid-Riemen ein noch günstigeres Schwingungs- und Dehnverhalten auf, wodurch die Schwankungen in den Drehgeschwindigkeiten der Streckwerkswalzen noch weiter reduzierbar sind.

Die Spannung des Flachriemens 24 geschieht mittels einer an einem Spannhebel 50 befestigten Umlenkrolle 14. Der Spannhebel 50 ist über eine Drehachse 51 drehbar gelagert. Eine Feder 53 bewirkt eine Vorspannung des Flachriemens 24 auf eine vorgegebene Auflagedehnung. Mittels einer Klemmschraube 52 wird die Umlenkrolle 14 in ihrer Position fixiert. Der Federweg der Feder 53 ist derart lang, daß der Einsatz unterschiedlicher Durchmesser der Triebscheiben 8 und 9, welche eine Lageveränderung der Umlenkrolle 14 bei Beibehaltung der Länge des Flachriemens 24 bewirken, ausgleichbar ist. Zum Entspannen des Flachriemens 24 ist an dem Spannhebel 50 ein Handgriff 54 angeordnet. Zum Wechseln des Flachriemens 24 oder der Größe oder Lage der Triebscheiben 8, 9 wird die Vorspannung des Riemens 24 reduziert, indem die Klemmschraube 52 gelöst und der Handgriff 54 entgegen der Federkraft ausgelenkt wird. Durch Fixierung des Spannhebels 50 in dieser Position mittels der Klemmschraube 52 wird ein schneller und problemloser Wechsel des Flachriemens 24 ermöglicht.

Kommen unterschiedliche Flachriemen 24 zum Einsatz, so sind in Abhängigkeit von der gewünschten Riemendehung an diese Riemendehnung angepaßte Federn mit unterschiedlichen Federkräften einsetzbar. Es kann auch vorteilhaft sein, durch Vorsehen mehrerer Befestigungspunkte der Feder 53 am Spannhebel 50 die Federkraft durch Ausnutzung unterschiedlicher Hebelarme zu variieren.

An den Triebscheiben 8 und 9 sowie an der Umlenkrolle 13 und der Spannrolle 14 sind Scheibenreiniger 60 angeordnet. Diese Scheibenreiniger 60 bewirken ein Abstreifen der Kontaktflächen der Scheiben mit dem Flachriemen 24. Es wird damit vermieden, daß sich Schmutz an den Scheiben anlagert und dadurch zu Verzugsstörungen im Faserband führen. Diese Verzugsstörungen werden einerseits dadurch bewirkt, daß die Verschmutzungen Beschleunigungen und Verzögerungen der Triebscheiben verursachen und andererseits durch Veränderung des Reibkoeffizienten Schlupf zwischen Flachriemen 24 und Triebscheiben 8 oder 9 bewirken. In besonders staubiger Umgebung ist es vorteilhaft, derartige Reinigungselemente auch in Eingriff mit den Kontaktflächen an dem Flachriemen 24 zu bringen. Bandabstreifer 61 sind derart anzuordnen, daß sie den Flachriemen 24 vor Kontakt mit den Triebscheiben 8 und 9 abstreifen. Derartige Reinigungseinrichtungen sind selbstverständlich auch bei den anderen Flachriemenantrieben des Streckwerks einsetzbar.

Als Reinigungseinrichtungen sind in vorteilhafter Weise Abstreifbürsten geeignet, welche in Kontakt mit den Scheiben, Rollen und Flachriemen stehen.

In Fig. 3 ist der Antrieb der Streckwerkswalze 32, welche den Hauptverzug bewerkstelligt, dargestellt. Von der Hauptantriebswelle 40 wird die Drehbewegung über eine Triebscheibe 10 auf den Flachriemen 21 übertragen. Mittels Flachriemen 21 wird in dem Ausführungsbeispiel der Fig. 3 einerseits die Triebscheibe 12 für den Antrieb der Streckwerkswalze 32 und andererseits die Triebscheibe 11 für den Antrieb der Zwischenantriebswelle 42 bewegt. In Riemenumlaufrichtung P sind nach der Triebscheibe 11 zwei Umlenkrollen 15 und 16 angeordnet. Diese Umlenkrollen 15, 16 bewirken einen großen Umschlingungswinkel der Triebscheibe 10 durch den Flachriemen 21. Hiermit wird gewährleistet, daß die Drehbewegung der Hauptantriebswelle 40 schlupffrei auf den Flachriemen 21 übertragen wird. Im Ausführungsbeispiel der Fig. 3 dient die Triebscheibe 11 der Zwischenantriebswelle 42 als Umlenkrolle zur Erhöhung des Umschlingungswinkels des Flachriemens 21 um die Triebscheibe 12, wodurch ein schlupffreier Antrieb der Streckwerkswalze 32 gewährleistet ist.

Durch den Einsatz balliger Triebscheiben und Umlenkrollen ist eine gute Seitenführung der Riemen gewährleistet.

## Patentansprüche

1. Strecke mit einem Streckwerk zum Verziehen von Faserbändern mit Vorverzugs- und Hauptverzugswalzenpaaren bildenden Streckwerkswalzen und mit Kraftübertragungsmitteln zum Antrieb der Streckwerkswalzen, dadurch gekennzeichnet, daß wenigstens eines dieser Kraftübertragungsmittel ein Triebscheiben umschlingender Flachriemen (20; 21; 22; 23; 24) ist und daß die Umschlingung wenigstens einer der Triebscheiben (2, 3; 4, 5; 6, 7; 8, 9; 10, 11, 12) durch den Flachriemen (20; 21; 22; 23; 24) mittels Anordnung von Umlenkrollen (13, 14; 11, 15, 16) auf einen Umschlingungswinkel von mindestens 180° vergrößert ist und der Flachriemen beim Umlauf in unterschiedlicher Richtung umgelenkt ist, so daß ein Reinigungseffekt eintritt.

2. Strecke nach Anspruch 1, dadurch gekennzeichnet, daß die Vorverzugswalzen (30, 31) mittels eines Flachriemens (24) antriebsmäßig miteinander verbunden sind.

3. Strecke nach Anspruch 2, dadurch gekennzeichnet, daß in Riemenlaufrichtung (P) zwischen Antriebsscheibe (8) und Abtriebsscheibe (9) der Vorverzugswalzen (30, 31) wenigstens eine Umlenkrolle (13) angeordnet ist.

4. Strecke nach einem oder mehreren der Ansprüche 1 bis 3, dadurch gekennzeichnet, daß eine ortsfeste Umlenkrolle und eine Spannrolle vorgesehen sind.

5. Strecke nach einem oder mehreren der Ansprüche 2 bis 4, dadurch gekennzeichnet, daß sich die Spannrolle und die Umlenkrolle auf der gleichen Seite der Ebene, in der die Achsen der Vorverzugswalzen liegen, befinden.

6. Strecke nach einem oder mehreren der Ansprüche 1 bis 3, dadurch gekennzeichnet, daß der Flachriemen (20; 21; 22; 23; 24) zur Erzeugung der erforderlichen Riemenspannung über eine an einem federbelasteten Spannhebel (50) angeordnete Umlenkrolle (14) geführt ist.

7. Strecke nach einem oder mehreren der Ansprüche 1 bis 6, dadurch gekennzeichnet, daß im Verzugsänderungsgetriebe (4, 5, 6, 7) Zahnriemen (22;23) vorgesehen sind während im die Vorverzugswalzen verbindenden Getriebe (8;9) Flachriemen (24) vorgesehen sind.

8. Strecke nach einem oder mehreren der Ansprüche 1 bis 7, dadurch gekennzeichnet, daß in Kontakt mit dem Flachriemen (20; 21; 22; 23; 24) der Triebscheiben (2, 3; 4, 5; 6, 7; 8, 9; 10, 11, 12) und/oder der Umlenkrollen (13, 14; 11, 15, 16) Reinigungseinrichtungen (60; 61) angeordnet sind.

9. Strecke nach Anspruch 8, dadurch gekennzeichnet, daß die Reinigungseinrichtungen (60; 61) Abstreifbürsten sind.

10. Strecke nach einem oder mehreren der Ansprüche 1 bis 9, dadurch gekennzeichnet, daß der Flachriemen (20; 21; 22; 23; 24) aus Kautschuk und die Triebscheiben (2, 3; 4, 5; 6, 7; 8, 9; 10, 11; 12) aus Stahl hergestellt sind.

11. Strecke nach einem oder mehreren der Ansprüche 1 bis 10, dadurch gekennzeichnet, daß der Flachriemen (20; 21; 22; 23; 24) mit Zugelementen aus Aramid verstärkt ist.

12. Strecke nach einem oder mehreren der Ansprüche 1 bis 11, dadurch gekennzeichnet, daß der Flachriemen (20; 21; 22; 23; 24) mit Zugelementen aus Polyamid verstärkt ist.

13. Strecke nach einem oder mehreren der Ansprüche 1 bis 12, dadurch gekennzeichnet, daß wenigstens die Triebscheiben (2, 3; 4, 5; 6, 7; 8, 9; 10, 11, 12) umschlingende Oberfläche des Flachriemens (20; 21; 22; 23; 24) strukturiert ist.

14. Strecke nach einem oder mehreren der Ansprüche 1 bis 13, dadurch gekennzeichnet, daß das letzte, zum unmittelbaren Antrieb der Triebscheibe (7; 9; 12) der Streckwerkswalze (30; 31; 32) angeordnete Kraftübertragungsmittel ein Flachriemen (21; 23; 24) ist.

15. Strecke nach einem oder mehreren der Ansprüche 1 bis 14 mit Drehteller und Kannenteller zur Ablage eines Faserbandes, dadurch gekennzeichnet, daß der Flachriemen (21) über eine Zwischenantriebswelle (42) zum Antrieb von Drehteller (437) und Kannenteller (46) dient.

16. Strecke nach einem oder mehreren der Ansprüche 1 bis 15 mit Kalanderwalzen zum Zuführen des aus den Streckwerkswalzen auslaufenden Bandes in den Drehteller, dadurch gekennzeichnet, daß der Antrieb der Kalanderwalzen mittels eines Flachriemens erfolgt.

## Claims

1. A drawing frame with a drawing unit for drawing slivers with drawing-unit rollers forming pairs of preliminary draft rollers and main draft rollers and with power-transmission means for driving the drawing-unit rollers, **characterized in that** at least one of the said power-transmission means is a flat belt (20; 21; 22; 23; 24) embracing driving pulleys, and the degree of embracing of at least one of the driving pulleys (2, 3; 4, 5; 6, 7; 8, 9; 10, 11, 12) by the flat belt (20; 21; 22; 23; 24) is increased to an angle of contact of at least 180° by the arrangement of reversing rollers (13, 14; 11, 15, 16), and the flat belt is reversed when circulating in a different direction so that a cleaning effect occurs.

2. A drawing frame according to Claim 1, **characterized in that** the preliminary draft rollers (30, 31) are connected to one another for driving purposes by means of a flat belt (24).

3. A drawing frame according to Claim 2, **characterized in that** at least one reversing roller (13) is arranged in the running direction (**P**) of the belt between the driving pulley (8) and the driven pulley (9) of the preliminary draft rollers (30, 31).

4. A drawing frame according to one or more of Claims 1 to 3, **characterized in that** a stationary reversing roller and a tensioning roller are provided.

5. A drawing frame according to one or more of Claims 2 to 4, **characterized in that** the tensioning roller and the reversing roller are arranged on the same side of the plane in which the axes of the preliminary draft rollers are situated.

6. A drawing frame according to one or more of Claims 1 to 3, **characterized in that,** in order to produce the necessary belt tensioning, the flat belt (20; 21; 22; 23; 24) is guided over a reversing roller (14) arranged on a spring-loaded tensioning lever (50).

7. A drawing frame according to one or more of Claims 1 to 6, **characterized in that** toothed belts (22; 23) are provided in the draft-change gearing (4, 5, 6, 7), whilst flat belts (24) are provided in the gearing (8, 9) connecting the preliminary draft rollers.

8. A drawing frame according to one or more of Claims 1 to 7, **characterized in that** cleaning devices (60; 61) are arranged in contact with the flat belt (20; 21; 22; 23; 24) of the driving pulleys (2, 3; 4, 5; 6, 7; 8, 9; 10, 11, 12) and/or of the reversing rollers (13, 14; 11, 15, 16).

9. A drawing frame according to Claim 8, **characterized in that** the cleaning devices (60; 61) are wiping brushes.

10. A drawing frame according to one or more of Claims 1 to 9, **characterized in that** the flat belt (20; 21; 22; 23; 24) is produced from rubber and the driving pulleys (2, 3; 4, 5; 6, 7; 8, 9; 10, 11, 12) are produced from steel.

11. A drawing frame according to one or more of Claims 1 to 10, **characterized in that** the flat belt (20; 21; 22; 23; 24) is reinforced with drawing members of aramid.

12. A drawing frame according to one or more of Claims 1 to 11, **characterized in that** the flat belt (20; 21; 22; 23; 24) is reinforced with drawing members of polyamide.

13. A drawing frame according to one or more of Claims 1 to 12, **characterized in that** at least the surface of the flat belt (20; 21; 22; 23; 24) embracing driving pulleys (2, 3; 4, 5; 6, 7; 8, 9; 10, 11, 12) is textured.

14. A drawing frame according to one or more of Claims 1 to 13, **characterized in that** the last power-transmission means provided for driving the driving pulley (7; 9; 12) of the drawing-unit roller (30; 31; 32) directly is a flat belt (21; 23; 24).

15. A drawing frame according to one or more of Claims 1 to 14, with a turntable and a can plate for the deposition of a sliver, **characterized in that** the flat belt (21) is used for driving the turntable (437) and the can plate (46) by way of an intermediate driving shaft (42).

16. A drawing frame according to one or more of Claims 1 to 15, with calender rollers for supplying the sliver running out of the drawing-unit rollers into the turntable, **characterized in that** the calender rollers are driven by means of a flat belt.

## Revendications

1. Banc d'étirage pour étirer des rubans de fibres et qui comprend des cylindres de train d'étirage constituant des paires de cylindres pour le pré-étirage et l'étirage principal ainsi que des moyens pour la transmission de forces motrices servant à l'entraînement des cylindres du train d'étirage, caractérisé en ce qu'au moins un de ces moyens pour la transmission de forces motrices est une courroie plate (20 ; 21 ; 22 ; 23 ; 24) embrassant un disque menant et que l'embrassement d'au moins un des disques menants (2, 3 ; 4, 5 ; 6, 7 ; 8, 9 ; 10, 11, 12) par la courroie plate (20 ; 21 ; 22 ; 23 ; 24) est agrandi à un angle d'embrassement d'au moins 180° et que la courroie plate est déviée en différentes directions au cours de sa circulation, si bien qu'un effet de nettoyage se manifeste.

2. Banc d'étirage selon la revendication 1, caractérisé en ce que les cylindres de pré-étirage (30, 31) sont reliés, en ce qui concerne leur commande, au moyen d'une courroie plate (24)

3. Banc d'étirage selon la revendication 2, caractérisé en ce qu'en direction de marche (P) de la courroie, au moins une poulie de renvoi (13) est disposée entre le disque menant (8) et le disque menant (9) des cylindres de pré-étirage (30, 31).

4. Banc d'étirage selon l'une ou plusieurs des revendications 1 à 3, caractérisé en ce qu'une poulie de renvoi fixe et un rouleau tendeur sont prévus.

5. Banc d'étirage selon l'une ou plusieurs des revendications 2 à 4, caractérisé en ce que le rouleau tendeur et la poulie de renvoi se trouvent du même côté du plan dans lequel se situent les axes des cylindres de pré-etirage.

6. Banc d'étirage selon l'une ou plusieurs des revendications 1 à 3, caractérisé en ce que la courroie plate (20 ; 21 ; 22 ; 23 ; 24) est menée par-dessus une poulie de renvoi (14) qui est disposée à un levier de tension (50) pourvu d'un élément à ressort pour réaliser la tension nécessaire de la courroie.

7. Banc d'étirage selon l'une ou plusieurs des revendications 1 à 6, caractérisé en ce que dans l'engrenage de changement d'étirage (4, 5, 6, 7) des courroies crantées (22 ; 23) sont prévues tandis que dans l'engrenage (8 ; 9) reliant les cylindres de pré-étirage on a prévu des courroies plates (24).

8. Banc d'étirage selon l'une ou plusieurs des revendications 1 à 7, caractérisé en ce que des dispositifs de nettoyage (60 ; 61) sont disposés qui sont en contact avec la courroie plate (20 ; 21 ; 22 ; 23 ; 24) des disques menants (2, 3 ; 4, 5 ; 6, 7 ; 8, 9; 10, 11, 12) et/ou des poulies de renvoi (13, 14 ; 11, 15, 16).

9. Banc d'étirage selon la revendication 8, caractérisé en ce que les dispositifs de nettoyage (60 ; 61) sont des brosses de raclage.

10. Banc d'étirage selon l'une ou plusieurs des revendications 1 à 9, caractérisé en ce que la courroie plate (20 ; 21 ; 22 ; 23 ; 24) consiste en caoutchouc et que les disques menants (2, 3 ; 4, 5 ; 6, 7 ; 8, 9 ; 10, 11 ; 12) sont conçus en acier.

11. Banc d'étirage selon l'une ou plusieurs des revendications 1 à 10, caractérisé en ce que la courroie plate (20 ; 21 ; 22 ; 23 ; 24) est renforcée d'éléments de traction à aramide.

12. Banc d'étirage selon l'une ou plusieurs des revendications 1 à 11, caractérisé en ce que la courroie plate (20 ; 21 ; 22 ; 23 ; 24) est renforcée d'éléments de traction en polyamide.

13. Banc d'étirage selon l'une ou plusieurs des revendications 1 à 12, caractérisé en ce qu'au moins la surface de la courroie plate (20 ; 21 ; 22 ; 23 ; 24) embrassant les disques menants (2, 3 ; 4, 5 ; 6, 7 ; 8, 9 ; 10, 11, 12) est structurée.

14. Banc d'étirage selon l'une ou plusieurs des revendications 1 à 13, caractérisé en ce que le dernier moyen de transmission de la force motrice disposé pour servir à l'entraînement direct du disque menant (7 ; 9 ; 12) du cylindre (30 ; 31 ; 32) du train d'étirage est une courroie plate (21 ; 23 ; 24).

15. Banc d'étirage selon l'une ou plusieurs des revendications 1 à 14 comportant un plateau tournant et une assiette de pot pour le dépôt d'un ruban de fibres, caractérisé en ce que la courroie plate (21) sert à l'entraînement du plateau tournant (437) et de l'assiette de pot (46), par l'intermédiaire d'un arbre de commande intermédiaire (42).

16. Banc d'étirage selon l'une ou plusieurs des revendications 1 à 15 comportant des rouleaux de calandres pour alimenter le ruban sortant des cylindres du train d'étirage dans le plateau tournant, caractérisé en ce que l'entraînement des rouleaux de calandres se fait au moyen d'une courroie plate.
